# EUROPÄISCHE PATENTSCHRIFT

(11) **EP 2 705 241 B1**
(45) Veröffentlichungstag und Bekanntmachung des Hinweises auf die Patenterteilung: **13.05.2015**
(21) Anmeldenummer: 12709849.9
(22) Anmeldetag: 15.03.2012
(51) Int. Cl.: F02M 55/02, F02M 69/46

(54) **BRENNSTOFFVERTEILER**
FUEL DISTRIBUTOR
DISTRIBUTEUR DE COMBUSTIBLE

(30) Priorität: 02.05.2011 DE 102011075058
(43) Veröffentlichungstag der Anmeldung: 12.03.2014
(73) Patentinhaber: Robert Bosch GmbH, 70442 Stuttgart (DE)
(72) Erfinder: FEIGL, Markus, 71706 Markgroeningen (DE); UHRIG, Holger, 96117 Memmelsdorf (DE); HAUTMANN, Nikolaus, 71254 Ditzingen (DE); UHLENBROCK, Dietmar, 70439 Stuttgart (DE); GOEHNER, Martin, 71665 Vaihingen (DE)
(86) Internationale Anmeldenummer: PCT/EP2012/054524
(87) Internationale Veröffentlichungsnummer: WO 2012/150074

(56) Entgegenhaltungen:
- DE-A1- 10 043 084
- DE-A1-102008 040 901
- FR-A1- 2 858 023
- JP-A- 2001 227 430
- US-A1- 2001 042 539
- "AUTOMOBILE NOUVELLE RAMPE D'INJECTION. \AUTOMOBILE NEW FUEL MANIFOLD", COMPOSITES.PLASTIQUES RENFORCES FIBRES DE VERRE TEXTILE, CENTRE DOC. VERRE TEXTILE PLAS RE. PARIS, FR, Bd. 33, Nr. 2, 1. März 1993 (1993-03-01), Seite 110, XP000362628, ISSN: 0754-0876

## Beschreibung

### Stand der Technik

Die Erfindung betrifft einen Brennstoffverteiler, der insbesondere für Brennstoffeinspritzanlagen von gemischverdichtenden, fremdgezündeten Brennkraftmaschinen dient. Speziell betrifft die Erfindung das Gebiet der als Mitteldrucksysteme ausgestalteten Brennstoffeinspritzanlagen.

Bei Brennstoffeinspritzanlagen zur Anwendung in Kraftfahrzeugen ist es denkbar, dass eine Brennstoffverteilerleiste zum Einsatz kommt, die für Hochdruckanwendungen aus Stahl oder aus Aluminium gebildet ist. Hierdurch kann eine Druckfestigkeit für Drücke von beispielsweise bis zu 20 MPa (200 bar) erreicht werden. Hierbei dient ein Railrohr als Basis, an dem die Anschlüsse zu den Injektoren, die auch als Tassen bezeichnet werden, sitzen. Die Tassen können hierbei zentrisch oder leicht exzentrisch unter dem Railrohr sitzen und durch eine zusätzliche Verbindungsbohrung in einem Halter realisiert werden. Solche Halter sind jedoch sehr aufwändig gestaltet und somit sehr teuer. Daher ist solch eine Ausgestaltung mit hohen Herstellungskosten verbunden.

Ferner können Brennstoffverteilerleisten für Niederdruckanwendungen bei 0,3 MPa (3 bar) bis 0,5 MPa (5 bar) für diesbezügliche Anwendungen zum Einsatz kommen. Der Anwendungsbereich solcher Brennstoffverteilerleisten für Niederdruckanwendungen ist allerdings auf diesen Niederdruckbereich begrenzt.

Aus der US 2001/0042539 A1 ist bereits ein Brennstoffverteiler bekannt, der ein Gehäuse aufweist, in dem ein Brennstoffraum ausgestaltet ist, wobei zumindest eine Tasse vorgesehen ist, die exzentrisch zu dem Brennstoffraum angeordnet ist. Die Tasse ist zumindest über einen Kanalabschnitt eines Kanals mit dem Brennstoffraum verbunden. Der Kanalabschnitt ist durch einen an dem Kanal vorgesehenen Verschluss gegenüber der Umgebung abgedichtet. Die Tasse dient zusammen mit dem Kanalabschnitt des Kanals der Brennstoffzufuhr zu dem Brennstoffraum des Brennstoffverteilers. Von einer Pumpe gefördert wird der später über Injektoren abzuspritzende Brennstoff über die Tasse, die genau einen Einlassstutzen des Brennstoffverteilers darstellt, und den Kanal dem Brennstoffraum des Brennstoffverteilers unter Druck zugeführt. Vom Brennstoffraum des Brennstoffverteilers ausgehend sind dann wiederum mehrere, hier vier, Verbindungs- und Aufnahmeabschnitte vorgesehen, in die Injektoren mit ihren Zulaufenden eingebracht werden, die dort nämlich mit dem Brennstoff aus dem Brennstoffraum versorgt werden.

### Offenbarung der Erfindung

Der erfindungsgemäße Brennstoffverteiler mit den Merkmalen des Anspruchs 1 hat den Vorteil, dass eine Ausgestaltung mit einer oder mehreren exzentrisch sitzenden Tassen mit verringerten Herstellungskosten ermöglicht ist. Speziell ist dieser Brennstoffverteiler für einen Mitteldruck geeignet.

Durch die in den Unteransprüchen aufgeführten Maßnahmen sind vorteilhafte Weiterbildungen des im Anspruch 1 angegebenen Brennstoffverteilers möglich.

In vorteilhafter Weise ist das Gehäuse zumindest im Wesentlichen auf der Basis zumindest eines Kunststoffs ausgebildet. Hierdurch können die Herstellungskosten reduziert werden. Vorteilhaft ist es auch, dass die Tasse durch das Gehäuse ausgestaltet ist. Speziell bei der Ausgestaltung des Gehäuses aus Kunststoff können die vorgesehenen Tassen in der gewünschten Geometrie entformt werden. Hierbei ergibt sich eine gute Stabilität und eine zuverlässige Abdichtung, die besonders für einen Mitteldruck geeignet ist. Außerdem ist es vorteilhaft, dass der Kanal in dem Gehäuse ausgestaltet ist. Hierdurch können zusätzliche Bauteile eingespart werden. Außerdem kann die für den Mitteldruck erforderliche Abdichtung gewährleistet werden.

Außerdem ist es vorteilhaft, dass der Brennstoffraum als länglicher Brennstoffraum ausgestaltet ist, dass eine Achse des Kanals zumindest näherungsweise senkrecht zu einer Längsrichtung des Brennstoffraums orientiert ist und dass eine Achse der Tasse zumindest näherungsweise senkrecht zu der Achse des Kanals orientiert ist. Hierdurch kann die Tasse bei einer hohen Stabilität des Gehäuses komplett exzentrisch außerhalb des Bereichs des Brennstoffraums angeordnet werden. Der Kanal kann hierbei durch einen seitlichen Zug hergestellt werden. Ferner ist es vorteilhaft, dass die Achse des Kanals exzentrisch zu einer Achse des Brennstoffraums orientiert ist. Hierdurch kann die Festigkeit verbessert werden. Aus Festigkeitsgründen ist es auch günstiger, wenn die Verbindungsstelle zwischen der Tasse und dem Kanal exzentrisch gestaltet ist.

Ferner ist es vorteilhaft, dass ein Verbindungskanal vorgesehen ist, der von der Tasse in den Kanalabschnitt mündet und dass der Verbindungskanal zumindest näherungsweise parallel und exzentrisch zu einer Achse der Tasse ausgestaltet ist. Hierdurch kann der erforderliche Bauraum verringert werden. Besonders günstig zur Verringerung des Bauraums ist es, wenn eine Verjüngung der Tasse und der Verbindungskanal zu dem Brennstoffraum hin angeordnet sind. Der Verbindungskanal ist hierbei zu dem Brennstoffraum hin exzentrisch zu der Achse der Tasse ausgestaltet. Hierdurch kann der Verschluss näher an dem Brennstoffraum angeordnet sein.

Vorteilhaft ist es auch, dass der Verschluss durch eine in den Kanal eingeschraubte Verschlussschraube und einen an einem Ende der Verschlussschraube sitzenden Dichtring gebildet ist, der den Kanalabschnitt abdichtet. Allerdings ist es auch vorteilhaft, dass der Verschluss einen mit dem Gehäuse verschweißten Deckel oder einen mit dem Gehäuse verklebten Deckel aufweist. Diese Ausgestaltungen des Verschlusses können hierbei in vorteilhafter Weise bei einem aus einem Kunststoff gebildeten Gehäuse zum Einsatz kommen.

### Kurze Beschreibung der Zeichnungen

Bevorzugte Ausführungsbeispiele der Erfindung sind in der nachfolgenden Beschreibung unter Bezugnahme auf die beigefügten Zeichnungen, in denen sich entsprechende Elemente mit übereinstimmenden Bezugszeichen versehen sind, näher erläutert. Es zeigt:
Fig. 1 einen Brennstoffverteiler in einer schematischen Darstellung entsprechend einem Ausführungsbeispiel der Erfindung und
Fig. 2 einen schematischen Schnitt durch den in Fig. 1 dargestellten Brennstoffverteiler entlang der mit II bezeichneten Schnittlinie.

### Ausführungsformen der Erfindung

Fig. 1 zeigt ein Ausführungsbeispiel eines Brennstoffverteilers 1 der Erfindung in einer schematischen Darstellung. Fig. 2 zeigt einen schematischen Schnitt durch den in Fig. 1 dargestellten Brennstoffverteiler 1 entlang der mit II bezeichneten Schnittlinie. Die Darstellung der Fig. 1 entspricht hierbei einer Ansicht aus der in Fig. 2 mit I bezeichneten Blickrichtung. In einer gewöhnlichen Einbaulage des Brennstoffverteilers 1 kann die Blickrichtung I von unten auf den Brennstoffverteiler 1 sein, so dass die Fig. 1 den Brennstoffverteiler 1 in einer Ansicht von unten zeigt.

Der Brennstoffverteiler 1 des Ausführungsbeispiels kann insbesondere in Form einer Brennstoffverteilerleiste 1 ausgestaltet sein. Der Brennstoffverteiler 1 eignet sich besonders für Brennstoffeinspritzanlagen von gemischverdichtenden, fremdgezündeten Brennkraftmaschinen. Speziell eignet sich der Brennstoffverteiler 1 hierbei für ein Mitteldrucksystem. Der Mitteldruck für solch ein Mitteldrucksystem kann hierbei im Bereich von 3 MPa bis 10 MPa beziehungsweise 30 bar bis 100 bar liegen. Insbesondere kann der Mitteldruck im Bereich von 5 MPa bis 7 MPa beziehungsweise 50 bar bis 70 bar liegen. Der erfindungsgemäße Brennstoffverteiler 1 eignet sich allerdings auch für andere Anwendungsfälle.

Der Brennstoffverteiler 1 weist ein Gehäuse 2 auf. Das Gehäuse 2 ist vorzugsweise im Wesentlichen aus einem Kunststoff gebildet. Hierbei kann das Gehäuse 2 gegebenenfalls auch Metallelemente aufweisen, beispielsweise eine Metallbuchse, die in das Gehäuse 2 eingegossen oder auf sonstige Weise mit dem Gehäuse 2 verbunden ist. Das Gehäuse 2 umfasst eine Leiste (Rail) 3 und Seitenteile 4, 5. Die mechanische Stabilität der Seitenteile 4, 5 bezüglich der Leiste 3 ist hierbei durch Rippen 6, 7 verbessert, von denen zur Vereinfachung der Darstellung nur die Rippen 6, 7 gekennzeichnet sind. Ferner umfasst das Gehäuse 2 ein Aufnahmeteil 8, in das ein Anschlussstück 9 eingeschraubt ist. Das Anschlussstück 9 kann hierbei einen Gewindeabschnitt 10 aufweisen, so dass ein Anschluss für eine Brennstoffleitung entsprechend einem Hochdruckanschluss realisiert ist. Über solch eine angeschlossene Brennstoffleitung kann dann Brennstoff von einer Pumpe in einen Brennstoffraum 11 geführt werden, der in der Leiste 3 des Gehäuses 2 ausgestaltet ist. Speziell kann somit unter einem Mitteldruck stehender Brennstoff in den Brennstoffraum 11 geführt werden.

Der Brennstoffverteiler 1 weist Tassen 12, 13 auf, die durch das Gehäuse 2 ausgebildet sind. Die Tassen 12, 13 sind hierbei an den Seitenteilen 4, 5 des Gehäuses 2 ausgebildet. Die Tassen 12, 13 sind somit integraler Bestandteil des Gehäuses 2. Hierdurch entfällt neben einer separaten Herstellung von Tassen auch die Befestigung an dem Brennstoffverteiler 1. Somit wird die Anzahl der Herstellungsschritte erheblich verringert. In diesem Ausführungsbeispiel sind zwei Tassen 12, 13 vorgesehen. Dies ist exemplarisch zu verstehen. Die Anzahl der Tassen 12, 13 kann nämlich in Bezug auf den jeweiligen Anwendungsfall angepasst werden.

An den Seitenteilen 4, 5 des Gehäuses 2 sind außerdem Befestigungsstellen 20, 21 ausgestaltet, beispielsweise durch Stufenbohrungen. An den Befestigungsstellen 20, 21 kann der Brennstoffverteiler 1 über geeignete Befestigungsmittel beispielsweise mit einem Motorblock einer Brennkraftmaschine verbunden werden.

Die Leiste 3 weist eine Achse 22 auf, die sich mittig durch den Brennstoffraum 11 erstreckt. Die Leiste 3 erstreckt sich in einer Richtung 23 entlang der Achse 22. Die Richtung 23 ist hierbei parallel zu der Achse 22. Hierbei ergibt sich in diesem Ausführungsbeispiel ein länglicher Brennstoffverteiler 1. Über die Seitenteile 4, 5 sind die Tassen 12, 13 sowie die Befestigungsstellen 20, 21 exzentrisch zu der Achse 22 angeordnet. In diesem Ausführungsbeispiel befinden sich die Tassen 12, 13 und die Befestigungsstellen 20, 21 sogar komplett exzentrisch außerhalb der Leiste 3, da diese in einer Richtung 24, die senkrecht zu der Richtung 23 ist, bezüglich der Leiste 3 nach außen versetzt sind.

Die Tasse 12 ist über einen Verbindungskanal 25 und einen Kanalabschnitt 26 eines Kanals 27 mit dem Brennstoffraum 11 verbunden. Der Kanal 27 weist außerdem einen Befestigungsabschnitt 28 auf, in den ein Verschluss 29 zum Verschließen des Kanals 27 eingesetzt ist. Durch den Verschluss 29 ist der Kanalabschnitt 26 des Kanals 27 gegenüber der Umgebung abgedichtet.

Der Kanal 27 ist ebenfalls in dem Gehäuse 2 ausgestaltet. Hierbei erstreckt sich der Kanal 27 von der Leiste 3 in das Seitenteil 4.

Eine Achse 30 des Kanals ist in diesem Ausführungsbeispiel senkrecht zu der Richtung 23 orientiert. Eine Richtung 31, die parallel zu der Achse 30 ist, stimmt in diesem Ausführungsbeispiel näherungsweise mit der Richtung 24 überein, das heißt die Richtungen 24, 31 sind zumindest näherungsweise parallel. Die Richtungen 24, 31 können je nach Ausgestaltung des Brennstoffverteilers 1 auch gleichgerichtet sein, das heißt parallel zueinander sein.

Die Achse 30 des Kanals 27 ist in diesem Ausführungsbeispiel exzentrisch zu der Längsachse 22 des Brennstoffraums 11 orientiert. Hierdurch mündet der Kanalabschnitt 26 des Kanals 27 exzentrisch in den länglichen Brennstoffraum 11. Hierdurch kann die Festigkeit verbessert werden. Dies ermöglicht eine größere Stabilität, die insbesondere für eine Belastung mit dem Mitteldruck von Vorteil ist, beziehungsweise eine kompaktere Ausgestaltung mit einer geringeren Wandstärke des aus Kunststoff bestehenden Gehäuses 2.

Die Tasse 12 weist eine Achse 32 auf, die mittig durch die Tasse 12 verläuft. Die Achse 32 der Tasse 12 ist hierbei exzentrisch zu der Achse 30 des Kanals 27 orientiert. Dies wird durch einen Versatz 33 zwischen der Achse 32 der Tasse 12 und der Achse 30 des Kanals 27 erreicht. Hierdurch ist die Verbindungsstelle zwischen der Tasse 12 und dem querliegenden Kanal 27 exzentrisch ausgestaltet. Dies wirkt sich günstig auf die Festigkeit des Brennstoffverteilers 1 aus. Außerdem ist der Verbindungskanal 25 zumindest näherungsweise parallel und exzentrisch zu der Achse 32 der Tasse 12 ausgestaltet. Der Verbindungskanal 25 mündet hierbei bezüglich der Richtung 24 beziehungsweise der Richtung 31 des Kanals 27 möglichst nahe an dem Brennstoffraum 11. Somit ist der Verbindungskanal 25 zu dem Brennstoffraum 11 hin exzentrisch zu der Achse 32 der Tasse 12 ausgestaltet. Hierdurch wird der benötigte Bauraum optimiert, so dass der Bauraum möglichst klein vorgegeben werden kann. Denn hierdurch kann insbesondere der Verschluss 29 näher an der Leiste 3 angeordnet sein. Entsprechend kann hierdurch der Kanalabschnitt 26 des Kanals 27 optimal kurz vorgegeben sein. Hierbei verjüngt sich die Tasse 12 in den kleineren Verbindungskanal 25.

Der Verschluss 29 kann durch eine in den Befestigungsabschnitt 28 des Kanals 27 eingeschraubte Verschlussschraube 35 und einen Dichtring 36 gebildet sein, wobei der Dichtring 36 an einem dem Kanalabschnitt 26 zugewandten Ende 37 der Verschlussschraube 35 vorgesehen ist. Der Dichtring 36 dichtet hierbei den Kanalabschnitt 26 ab.

Der Verschluss 29 kann auch einen mit dem Gehäuse 2 verschweißten oder mit dem Gehäuse 2 verklebten Deckel 38 aufweisen.

Somit ist der Brennstoffraum 11 über den Kanalabschnitt 26 des Kanals 27 und den Verbindungskanal 25 zuverlässig mit der Tasse 12 verbunden. Die Verbindung des Brennstoffraums 11 mit der Tasse 13 ist entsprechend ausgestaltet. Somit kann der Brennstoff zu Injektoren geführt werden, die an den Tassen 12, 13 mit dem Brennstoffverteiler 1 verbunden sind. Die Befestigungsstellen 20, 21 können je nach Ausgestaltung des Brennstoffverteilers 1 hierbei auch zur Befestigung der Injektoren an dem Brennstoffverteiler 1 dienen.

Die Achse 30 des Kanals 27 ist zumindest näherungsweise senkrecht zu der Längsrichtung 23 des Brennstoffraums 11 orientiert. Ferner ist die Achse 32 der Tasse 12 zumindest näherungsweise senkrecht zu der Achse 30 des Kanals 27 orientiert. Hierdurch wird die vollständige exzentrische Anordnung der Tassen 12, 13 bezüglich der Leiste 3 des Brennstoffverteilers 1 bei einer vorteilhaften Orientierung der Achse 32 ermöglicht.

Der Kanal 27 in dem Gehäuse 2 kann durch einen Schieber oder einen Querzug realisiert werden, der beispielsweise bei der Endmontage durch den Verschluss 29 verschlossen wird. Hierbei können insbesondere Verfahrensschritte eingespart werden, so dass die Herstellungskosten reduziert sind.

Die Erfindung ist nicht auf die beschriebenen Ausführungsbeispiele beschränkt.

## Patentansprüche

1. Brennstoffverteiler (1), insbesondere für Brennstoffeinspritzanlagen von gemischverdichtenden, fremdgezündeten Brennkraftmaschinen, mit einem Gehäuse (2), in dem ein Brennstoffraum (11) ausgestaltet ist, wobei zumindest eine Tasse (12, 13) vorgesehen ist, die exzentrisch zu dem Brennstoffraum (11) angeordnet ist, wobei die Tasse (12, 13) zumindest über einen Kanalabschnitt (26) eines Kanals (27) mit dem Brennstoffraum (11) verbunden ist und wobei der Kanalabschnitt (26) durch einen an dem Kanal (27) vorgesehenen Verschluss (29) gegenüber der Umgebung abgedichtet ist,
**dadurch gekennzeichnet,**
**dass** die Tasse (12, 13) jeweils der Aufnahme eines Injektors dient.

2. Brennstoffverteiler nach Anspruch 1,
**dadurch gekennzeichnet,**
**dass** die Tasse (12, 13) durch das Gehäuse (2) ausgebildet ist.

3. Brennstoffverteiler nach Anspruch 1 oder 2,
**dadurch gekennzeichnet,**
**dass** der Kanal (27) zumindest teilweise in dem Gehäuse (2) ausgestaltet ist.

4. Brennstoffverteiler nach einem der Ansprüche 1 bis 3,
**dadurch gekennzeichnet,**
**dass** das Gehäuse (2) zumindest im Wesentlichen auf der Basis zumindest eines Kunststoffs ausgebildet ist.

5. Brennstoffverteiler nach einem der Ansprüche 1 bis 4,
**dadurch gekennzeichnet,**
**dass** der Brennstoffraum (11) als länglicher Brennstoffraum (11) ausgestaltet ist, dass eine Mittelachse (30) des Kanals (27) zumindest näherungsweise senkrecht zu einer Längsrichtung (23) des Brennstoffraums (11) orientiert ist und dass eine Mittelachse (32) der Tasse (12) zumindest näherungsweise senkrecht zur der Mittelachse (30) des Kanals (27) orientiert ist.

6. Brennstoffverteiler nach Anspruch 5,
**dadurch gekennzeichnet,**
**dass** die Mittelachse (30) des Kanals (27) exzentrisch zu einer Mittelachse (22) des Brennstoffraums (11) orientiert ist und/oder dass eine Mittelachse (32) der Tasse (12) exzentrisch zu der Mittelachse (30) des Kanals (27) orientiert ist.

7. Brennstoffverteiler nach einem der Ansprüche 1 bis 6,
**dadurch gekennzeichnet,**
**dass** ein Verbindungskanal (25) vorgesehen ist, der von der Tasse (12) in den Kanalabschnitt (26) mündet, und dass der Verbindungskanal (25) zumindest näherungsweise parallel und exzentrisch zu einer Mittelachse (32) der Tasse (12) ausgestaltet ist.

8. Brennstoffverteiler nach Anspruch 7,
**dadurch gekennzeichnet,**
**dass** der Verbindungskanal (25) zu dem Brennstoffraum (11) hin exzentrisch zu der Mittelachse (32) der Tasse (12) ausgestaltet ist.

9. Brennstoffverteiler nach einem der Ansprüche 1 bis 8,
**dadurch gekennzeichnet,**
**dass** der Verschluss (29) durch eine in den Kanal (27) eingeschraubte Verschlussschraube (35) und einen an einem Ende (37) der Verschlussschraube (35) sitzenden Dichtring (36) gebildet ist, der den Kanalabschnitt (26) abdichtet.

10. Brennstoffverteiler nach einem der Ansprüche 1 bis 9,
**dadurch gekennzeichnet,**
**dass** der Verschluss (29) einen mit dem Gehäuse (2) verschweißten Deckel (38) oder einen mit dem Gehäuse (2) verklebten Deckel (38) aufweist.

## Claims

1. Fuel distributor (1), in particular for fuel injection systems of mixture-compressing, applied-ignition internal combustion engines, having a housing (2) in which a fuel chamber (11) is formed, wherein at least one cup (12, 13) is provided which is arranged eccentrically with respect to the fuel chamber (11), wherein the cup (12, 13) is connected to the fuel chamber (11) at least via a duct section (26) of a duct (27), and wherein the duct section (26) is sealed off with respect to the environment by means of a closure (29) provided on the duct (27),
**characterized**
**in that** the cup (12, 13) serves in each case for receiving an injector.

2. Fuel distributor according to Claim 1,
**characterized**
**in that** the cup (12, 13) is formed by the housing (2).

3. Fuel distributor according to Claim 1 or 2,
**characterized**
**in that** the duct (27) is formed at least partially in the housing (2).

4. Fuel distributor according to one of Claims 1 to 3,
**characterized**
**in that** the housing (2) is formed at least substantially on the basis of at least one plastic.

5. Fuel distributor according to one of Claims 1 to 4,
**characterized**
**in that** the fuel chamber (11) is in the form of an elongate fuel chamber (11), in that a central axis (30) of the duct (27) is oriented at least approximately perpendicular to a longitudinal direction (23) of the fuel chamber (11), and in that a central axis (32) of the cup (12) is oriented at least approximately perpendicular to the central axis (30) of the duct (27).

6. Fuel distributor according to Claim 5,
**characterized**
**in that** the central axis (30) of the duct (27) is oriented eccentrically with respect to a central axis (22) of the fuel chamber (11), and/or in that a central axis (32) of the cup (12) is oriented eccentrically with respect to the central axis (30) of the duct (27).

7. Fuel distributor according to one of Claims 1 to 6,
**characterized**
**in that** a connecting duct (25) is provided which issues from the cup (12) into the duct section (26), and in that the connecting duct (25) is formed so as to be at least approximately parallel and eccentric with respect to a central axis (32) of the cup (12).

8. Fuel distributor according to Claim 7,
**characterized**
**in that** the connecting duct (25) is, in the direction of the fuel chamber (11), designed to be eccentric with respect to the central axis (32) of the cup (12).

9. Fuel distributor according to one of Claims 1 to 8,
**characterized**
**in that** the closure (29) is formed by a closure screw (35) screwed into the duct (27) and by a sealing ring (36) which is seated on an end (37) of the closure screw (35) and which seals off the duct section (26).

10. Fuel distributor according to one of Claims 1 to 9,
**characterized**
**in that** the closure (29) has a cover (38) which is welded to the housing (2), or has a cover (38) which is adhesively bonded to the housing (2).

## Revendications

1. Distributeur de carburant (1), en particulier pour des systèmes d'injection de carburant de moteurs à combustion interne à allumage commandé et à compression du mélange, comprenant un boîtier (2) dans lequel est configuré un espace de carburant (11), au moins une coupelle (12, 13) étant prévue, laquelle est disposée de manière excentrique par rapport à l'espace de carburant (11), la coupelle (12, 13) étant reliée à l'espace de carburant (11) au moins par le biais d'une portion de canal (26) d'un canal (27), et la portion de canal (26) étant rendue étanche par rapport à l'environnement au moyen d'un obturateur (29) prévu sur le canal (27),
**caractérisé en ce que**
la coupelle (12, 13) sert respectivement à recevoir un injecteur.

2. Distributeur de carburant selon la revendication 1,
**caractérisé en ce que**
la coupelle (12, 13) est formée par le boîtier (2).

3. Distributeur de carburant selon la revendication 1 ou 2,
**caractérisé en ce que**
le canal (27) est configuré au moins partiellement dans le boîtier (2).

4. Distributeur de carburant selon l'une quelconque des revendications 1 à 3,
**caractérisé en ce que**
le boîtier (2) est réalisé au moins essentiellement à base d'au moins un plastique.

5. Distributeur de carburant selon l'une quelconque des revendications 1 à 4,
**caractérisé en ce que**
l'espace de carburant (11) est configuré sous forme d'espace de carburant allongé (11), **en ce qu'**un axe médian (30) du canal (27) est orienté au moins approximativement perpendiculairement à une direction longitudinale (23) de l'espace de carburant (11), et **en ce qu'**un axe médian (32) de la coupelle (12) est orienté au moins approximativement perpendiculairement à l'axe médian (30) du canal (27).

6. Distributeur de carburant selon la revendication 5,
**caractérisé en ce que**
l'axe médian (30) du canal (27) est orienté de manière excentrique par rapport à un axe médian (22) de l'espace de carburant (11), et/ou **en ce qu'**un axe médian (32) de la coupelle (12) est orienté de manière excentrique par rapport à l'axe médian (30) du canal (27).

7. Distributeur de carburant selon l'une quelconque des revendications 1 à 6,
**caractérisé en ce**
**qu'**un canal de liaison (25) est prévu, lequel débouche, à partir de la coupelle (12), dans la portion de canal (26), et en ce que le canal de liaison (25) est configuré au moins approximativement parallèlement et de manière excentrique par rapport à un axe médian (32) de la coupelle (12).

8. Distributeur de carburant selon la revendication 7,
**caractérisé en ce que**
le canal de liaison (25) est configuré de manière excentrique par rapport à l'axe médian (32) de la coupelle (12) en direction de l'espace de carburant (11).

9. Distributeur de carburant selon l'une quelconque des revendications 1 à 8,
**caractérisé en ce que**
l'obturateur (29) est formé par un obturateur fileté (35) vissé dans le canal (27) et une bague d'étanchéité (36) logée à une extrémité (37) de l'obturateur fileté (35), laquelle bague d'étanchéité rend la portion de canal (26) étanche.

10. Distributeur de carburant selon l'une quelconque des revendications 1 à 9,
**caractérisé en ce que**
l'obturateur (29) comprend un couvercle (38) soudé sur le boîtier (2) ou un couvercle (38) collé sur le boîtier (2).
